# EUROPÄISCHE PATENTSCHRIFT

(11) **EP 1 057 561 B1**
(45) Veröffentlichungstag und Bekanntmachung des Hinweises auf die Patenterteilung: **15.09.2004**
(21) Anmeldenummer: 99810489.7
(22) Anmeldetag: 04.06.1999
(51) Int. Cl.: B22D 17/20

(54) **Giesskammer für eine Druckgiessmaschine**
Casting chamber for a pressure die casting machine
Chambre de coulée pour machine de coulée sous pression

(43) Veröffentlichungstag der Anmeldung: 06.12.2000
(73) Patentinhaber: Müller, André, 2525 Le Landeron (CH)
(72) Erfinder: Müller, André, 2525 Le Landeron (CH)
(74) Vertreter: Meier, Hans Peter

(56) Entgegenhaltungen:
- DE-A- 2 051 760
- DE-A- 4 229 338
- DE-A- 19 544 716
- US-A- 4 623 015
- PATENT ABSTRACTS OF JAPAN vol. 013, no. 318 (M-852), 19. Juli 1989 (1989-07-19) & JP 01 104453 A (HITACHI METALS LTD), 21. April 1989 (1989-04-21)

## Beschreibung

Die vorliegende Erfindung betrifft eine Giesskammer für eine Druckgiessmaschine, deren zylindrische Innenfläche als Gleitfläche für einen Druckkolben dient, wobei im Giesskammermantel auf seiner ganzen Länge oder auf einer Teillänge ein die Gleitfläche für den Druckkolben aufweisender Innenmantel austauschbar eingesetzt ist, welcher Innenmantel mittels einer Anpresseinrichtung an den Giesskammermantel gepresst wird und wobei Giesskammermantel und Innenmantel mit einer Zuführöffnung für flüssiges Giessmaterial versehen sind

Giesskammem sind bekannt und weisen eine Öl- oder Wasserkühleinrichtung auf, damit die durch das flüssige Giessmaterial eingeführte überflüssige Wärme weggeführt und die Giesskammer auf konstanter Betriebstemperatur gehalten werden kann, so dass die Wärmeverformung der Giesskammer möglichst gering bleibt. Weiter ist in der Offenlegungsschrift DE 44 21 598 eine Giesskammer bekannt geworden, bei der eine die Zuführöffnung aufweisende Halbschale für verschiedene Verwendungen der Giessmaschine austauschbar an der Giessmaschine angeordnet ist. Bei einer weiteren Ausführungsform ist im der Zuführöffnung gegenüberliegenden Bereich der Giesskammer, wo der grösste Verschleiss stattfindet, ein austauschbarer Keramikeinsatz angeordnet. Auch ist in der Offenlegungsschrift DE 42 29 338 eine Giesskammer mit einer Zuführöffnung beschrieben, die nur im Bereich der Zuführöffnung einen austauschbar eingesetzten Innenmantel aufweist, der mittels einer aus Zentrierring, Spannring und Stiften bestehenden Anpresseinrichtung in axialer und radialer Richtung in der Giesskammerinnenwand verspannt und koaxial ausgerichtet wird. Eine solche Anpresseinrichtung ist aber für einen auf der ganzen Länge der Giesskammer eingesetzten Innenmantel ungeeignet.

Die Erfindung stellt sich nun die Aufgabe, eine Giesskammer zu schaffen, bei der keine Öloder Wasserkühleinrichtung notwendig ist, ohne dass die Gefahr der Wärmeverformung zunimmt. Weiter soll bei einem Verschleiss der Gleitfläche für den Druckkolben nicht die ganze Giesskammer ersetzt werden müssen. Femer soll auch die Möglichkeit bestehen mit höheren Giesskammertemperaturen zu giessen.

Die gestellte Aufgabe wird mit einer Giesskammer der eingangs genannten Art erfindungsgemäss dadurch gelöst, dass die Anpresseinrichtung einen konischen Keil und Schrauben aufweist, wobei der konische Keil in einen konischen Schlitz des Innenmantels eingesetzt ist und von den in seinen Gewindebohrungen eingeschraubten Schrauben zusammen mit dem Innenmantel an den Giesskammermantel gepresst wird. Indem der Innenmantel über die ganze Länge eingesetzt ist, erfolgt die Wärmeverteilung gleichmässig über die ganze Länge. Es ist aber möglich, dass dazu schon ein über eine Teillänge eingesetzter Innenmantel genügt. Mittels der Anpresseinrichtung wird ein guter Kontakt zwischen Innenmantel und Giesskammermantel aus Stahl erreicht, so dass die Wärme in

letzteren weitergeleitet wird.Es ist aber auch denkbar, die Anpresseinrichtung als Schrumpfeinrichtung auszubilden, wobei aber die Austauschbarkeit des Innenmantels mittels Lösen der in den Keil eingeschraubten Schrauben wesentlich einfacher ist. Damit die Wärme auch gleichmässig über den Innenmantelumfang verteilt wird, weist dieser Nuten auf, in denen ebenfalls einen konischen Schlitz aufweisende Ringe aus Kupfer, Kupferlegierung oder jedem anderen hochwärmeleitfähigen Werkstoff eingesetzt sind. Wenn der Innenmantel aus Warmarbeitsstahl besteht, sorgt er zusammen mit den eingesetzten Ringen für eine gleichmässige Wärmeverteilung über Länge und Umfang. Falls für die Kolbengleitfläche eine Keramikschicht eingesetzt wird, kann der Wärmeabfluss gegen aussen vermindert werden. Wenn der Innenmantel aus einer hochwärmefesten Speziallegierung mit hohem Nickelgehalt besteht, wird vorteilhaft am Aussenumfang eine Isolierschicht angebracht, so dass wegen der bedeutend höheren Wärmeleitfähigkeit als bei Stahl mit höheren Giesskammertemperaturen gegossen werden kann. Damit die Kolbengleitfläche eine Einheit bildet, besteht der konische Keil vorteilhafterweise aus dem gleichen Material wie der Innenmantel.

Nachfolgend wird ein Ausführungsbeispiel einer erfindungsgemässen Giesskammer anhand der einzigen Zeichnungsfigur näher erläutert. Dabei zeigt die Figur eine perspektivische Ansicht der Giesskammer, wobei beim Kammerteil, der mit dem Giesskammerschild verbunden wird, zur besseren Übersicht ein Viertel weggeschnitten ist, beim Kammerteil hingegen, der mit dem Formschild verbunden wird, die unveränderte Ansicht gezeigt ist.

Die Giesskammer 1 besteht aus einem zylindrischen Giesskammermantel 2 aus Stahl, in welchen ein Innenmantel 3 aus Warmarbeitsstahl eingesetzt ist, dessen zylindrische Innenoberfläche eine Gleitfläche 4 für den Druckkolben bildet. Giesskammermantel 2 und Innenmantel 3 weisen eine Zuführöffnung 5 für flüssiges Giessmaterial auf. Der Innenmantel 3 ist mit einem konischen Schlitz 6 versehen, in welchen ein mit sechs Gewindebohrungen 7 versehener konischer Keil 8 eingesetzt ist. Sechs Inbusschrauben 9 sind in entsprechenden Bohrungen 10 des Giesskammermantels 2 versenkt und in die Gewindebohrungen 7 eingeschraubt, so dass der konische Keil 8 und durch diesen auch der Innenmantel 3 gegen den Giesskammermantel 2 gepresst wird. Der Innenmantel 3 weist über seine Länge gleichmässig verteilte Nuten 11 auf, in welchen ebenfalls einen konischen Schlitz 12 aufweisende Ringe 13 aus Kupfer, Kupferlegierung oder einem ändern hochwärmeleitfähigen Werkstoff beispielsweise durch Hartlöten eingesetzt sind.

## Patentansprüche

1. Giesskammer für eine Druckgiessmaschine, deren zylindrische Innenfläche als Gleitfläche für einen Druckkolben dient, wobei im Giesskammermantel (2) auf seiner ganzen Länge oder auf einer Teillänge ein die Gleitfläche (4) für den Druckkolben aufweisender Innenmantel (3) austauschbar eingesetzt ist, welcher Innenmantel (3) mittels einer Anpresseinrichtung an den Giesskammermantel (2) gepresst wird und wobei Giesskammermantel und Innenmantel mit einer Zuführöffnung (5) für flüssiges Giessmaterial versehen sind, **dadurch gekennzeichnet, dass** die Anpresseinrichtung einen konischen Keil (8) und Schrauben (9) aufweist, wobei der konische Keil (8) in einen konischen Schlitz (6) des Innenmantels (3) eingesetzt ist und von den in seinen Gewindebohrungen (7) eingeschraubten Schrauben (9) zusammen mit dem Innenmantel (3) an den Giesskammermantel (2) gepresst wird.

2. Giesskammer nach Anspruch 1, **dadurch gekennzeichnet, dass** der Innenmantel (3) mit Nuten (11) versehen ist, in die ebenfalls einen konischen Schlitz (12) aufweisende Ringe (13) aus Kupfer, Kupferlegierung oder einem ändern hochwärmeleitfähigen Werkstoff eingesetzt sind.

3. Giesskammer nach Anspruch 1 oder 2, **dadurch gekennzeichnet, dass** der Innenmantel (3) aus Warmarbeitsstahl besteht.

4. Giesskammer nach einem der Ansprüche 1 bis 3, **dadurch gekennzeichnet, dass** als Gleitfläche (4) für den Druckkolben im Innenmantel (3) eine Keramikschicht eingesetzt ist.

5. Giesskammer nach einem der Ansprüche 1 bis 4, **dadurch gekennzeichnet, dass** der Innenmantel (3) aus einer hochwärmefesten Speziallegierung mit hohem Nickelgehalt besteht.

6. Giesskammer nach einem der Ansprüche 1 bis 5, **dadurch gekennzeichnet, dass** der konische Keil (8) aus dem gleichen Material wie der Innenmantel (3) besteht.

## Claims

1. A casting chamber for a die casting machine, the cylindrical internal surface of which serves as a sliding surface for a pressure plunger, an inner jacket (3) which provides the sliding surface (4) for the pressure plunger being exchangeably inserted in the casting chamber jacket over its entire length or over a portion of its length, which inner jacket (3) is pressed against the casting chamber jacket (2) by means of a pressing device, and the casting chamber jacket and the inner jacket being provided with a feed aperture (5) for molten casting material, **characterised in that** the pressing device has a conical wedge (8) and screws (9), the conical wedge (8) being inserted into a conical slot (6) in the inner jacket (3) and being pressed by the screws (9) screwed into its threaded bores (7), together with the inner jacket (3), against the casting chamber jacket (2).

2. A casting chamber according to claim 1, **characterised in that** the inner jacket (3) is provided with grooves (11) into which rings (13) of copper, copper alloy or another highly heat-conductive material that similarly have a conical slot (12) are inserted.

3. A casting chamber according to either claim 1 or claim 2, **characterised in that** the inner jacket (3) consists of hot work steel.

4. A casting chamber according to any one of claims 1 to 3, **characterised in that** a ceramic layer is used as the sliding surface (4) for the pressure plunger in the inner jacket (3).

5. A casting chamber according to any one of claims 1 to 4, **characterised in that** the inner jacket (3) consists of a high-temperature special alloy having a high nickel content.

6. A casting chamber according to any one of claims 1 to 5, **characterised in that** the conical wedge (8) consists of the same material as the inner jacket (3).

## Revendications

1. Chambre de coulée pour une machine de coulée sous pression, dont la surface interne cylindrique sert de surface de glissement à un piston de compression, sachant que, dans l'enveloppe (2) de la chambre de coulée, sur l'ensemble de sa longueur ou sur une partie de sa longueur, est insérée de façon remplaçable une enveloppe interne (3) présentant la surface de glissement (4) pour le piston de compression, laquelle enveloppe interne (3) est appliquée par un dispositif d'application contre l'enveloppe (2) de la chambre de coulée, et sachant que l'enveloppe de la chambre de coulée et l'enveloppe interne sont dotées d'un orifice d'admission (5) pour de la matière en fusion liquide, **caractérisée en ce que** le dispositif d'application présente un coin conique (8) et des vis (9), le coin conique (8) étant logé dans une fente conique (6) de l'enveloppe interne (3) et étant appliqué avec l'enveloppe interne (3) contre l'enveloppe (2) de la chambre de coulée par les vis (9) vissées dans ses taraudages (7).

2. Chambre de coulée selon la revendication 1, **caractérisée en ce que** l'enveloppe interne (3) est munie de rainures (11) dans lesquelles sont logés des anneaux (13) en cuivre, en alliage de cuivre ou en un autre matériau conduisant très bien la chaleur, qui présentent également une fente conique (12).

3. Chambre de coulée selon la revendication 1 ou 2, **caractérisée en ce que** l'enveloppe interne (3) est composée d'acier pour travail à chaud.

4. Chambre de coulée selon l'une des revendications 1 à 3, **caractérisée en ce que** l'enveloppe interne (3) est revêtue d'une couche en céramique constituant la surface de glissement (4) pour le piston de compression.

5. Chambre de coulée selon l'une des revendications 1 à 4, **caractérisée en ce que** l'enveloppe interne (3) est constituée d'un alliage spécial résistant aux hautes températures, avec une forte teneur en nickel.

6. Chambre de coulée selon l'une des revendications 1 à 5, **caractérisée en ce que** le coin conique (8) est constitué de la même matière que l'enveloppe interne (3).
